# EUROPÄISCHE PATENTSCHRIFT

(11) **EP 0 350 779 B1**
(45) Veröffentlichungstag und Bekanntmachung des Hinweises auf die Patenterteilung: **30.12.1992**
(21) Anmeldenummer: 89112295.4
(22) Anmeldetag: 05.07.1989
(51) Int. Cl.: B65D 83/48

(54) **Ventil für einen Behälter zur Abgabe von Fluid unter Druck**
Container valve for dispensing fluids under pressure
Valve destinée à un récipient de distribution de fluides sous pression

(30) Priorität: 14.07.1988 CH 2699/88
(43) Veröffentlichungstag der Anmeldung: 17.01.1990
(73) Patentinhaber: C. Ehrensperger AG, CH-8703 Erlenbach (CH)
(72) Erfinder: Kopp, Volker, CH-8133 Esslingen (CH)
(74) Vertreter: Blum, Rudolf Emil Ernst

(56) Entgegenhaltungen:
- US-A- 3 176 889
- US-A- 3 228 413
- US-A- 3 231 154
- US-A- 3 913 608
- US-A- 4 522 318

## Beschreibung

Die vorliegende Erfindung betrifft ein Ventil nach dem Oberbegriff nach Patentanspruch 1.

Derartige Ventile sind bekannt und werden von dem Behälter getragen. Der Behälter besitzt einen Deckel. Dieser aus Blech gestanzte Deckel ist mit einem zentralen Vorsprung ausgebildet, der eine koaxiale Oeffnung bestimmt.

Das Ventil hat einen Ventilkörper, der mit dem Vorsprung verbunden ist, einen Verschlussteil, der im Ventilkörper verschiebbar angeordnet und von der Deckelvorderseite her betätigbar ist, ein Dichtungsorgan, das zwischen Ventilkörper und Verschlussteil angeordnet ist, und ein Federelement, das den Verschlussteil gegen das Dichtungorgan drückt. Das Dichtungsorgan besteht aus elastomerem Material oder Gummi und kommt mit dem durchströmenden Fluid in Berührung. Da diese Materialien nicht für alle Fluid beständig sind, kann das Ventil undicht werden.

Aus der US-A-4 522 318 ist ein Ventil bekannt, das aus zwei Teilen besteht und zwar einem rohrförmigen Ventilkörper mit einem Ventilsitz und einem Verschlussteil mit Dichtungsabschnitt. Der Ventilkörper weist einen elastischen Abschnitt auf und bildet gleichzeitig ein Betätigungsorgan. Der Verschlussteil ist im Ventilkörper oberhalb des elastischen Abschnittes gehalten, so dass beim Drücken des Ventilkörpers in axialer Richtung der Verschlussteil bezüglich dem Ventilkörper vorgeschoben und der Dichtungsabschnitt vom Ventilsitz abgehoben wird. Wird der Ventilkörper freigegeben, so wird durch den elastischen Abschnitt zurückgeschoben und der Dichtungsabschnitt an den Ventilsitz gezogen. Der Ventilkörper ist in einer Rille fest montiert, die am Hals des Behälterdeckels ausgebildet ist.

Dieses Ventil hat den Nachteil, dass der Ventilkörper den Behälterdeckel nur beschränkt gasdicht abschliesst, so dass die Lagerhaltung der Behälter zeitlich beschränkt ist, dass das Rückstellmittel für den Verschlussteil in Strömungsrichtung nach dem Ventilsitz angeordnet ist, wodurch das Ausbringen von Fluid, insbesondere Polyurethan-Schaum, durch verfestigtes Material im Ventilgehäuse behindert werden kann, und dass das Ventil durch exzentrischen Druck geöffnet werden kann, wodurch besondere Massnahmen bei der Lagerhaltung der Behälter erforderlich sind.

Die der Erfindung zugrunde liegende Aufgabe besteht darin, ein Ventil zu schaffen, das ohne separate Dichtungsorgane auskommt, den Behälter gasdicht abschliesst und beim Einsetzen in eine Spritzeinrichtung gezielt geöffnet wird.

Diese Aufgabe wird erfindungsgemäss mit den kennzeichnenden Merkmalen des Anspruches 1 gelöst.

Die mit der Erfindung erzielbaren Vorteile sind im wesentlichen darin zu sehen, dass Behälter mit unterschiedlichen Fluids z.B. Treibgas und Polyurethan in jeder beliebigen Lage gelagert werden können, ohne die Dichtheit zu vermindern, und dass das Ventil ein Minimum an Einzelteile hat und billig herstellbar ist.

Es ist insbesondere von Vorteil, wenn der Verschlussteil im wesentlichen zylinderförmig ausgebildet ist, und wenn der Dichtungsabschnitt mindestens einen elastisch verformbaren, scheibenförmigen Abschnitt aufweist, der im wesentlichen radial vom Verschlussteil absteht und unter Verformung an den Ventilsitz anliegt. Durch die bei geschlossenem Ventil auftretende Verformung der scheibenförmigen Dichtungsabschnitte kann eine sichere Dichtheit gewährleistet werden.

Durch die Anwendung von zwei Dichtungsabschnitten kann die Dichtheit weiter verbessert werden.

Bei der Benutzung derartiger Ventile mit beispielsweise einer Spritzeinrichtung ist es vorteilhaft, wenn der Ansatz im wesentlichen zylinderförmig ausgebildet ist und mindestens einen elastisch verformbaren, scheibenförmigen Abschnitt aufweist, der im wesentlichen radial vom Ansatz absteht, um das Ventil beim Einsetzen abzudichten.

Mit dieser zusätzlichen Abdichtung kann der Austritt von Fluid ausserhalb des Ventiles verhindert werden.

Bei einer bevorzugten Ausführungsform ist der Kunststoffteil an einen im wesentlichen umförmig ausgebildeten zweiten Abschnitt des Behälterdeckels angeformt, und der U-förmige Abschnitt weist einen Randabschnitt auf, der einstückig am innenliegenden Schenkel des Abschnittes ausgebildet ist und sich im wesentlichen parallel zur Basis des Abschnittes nach innen erstreckt, wobei dieser Randabschnitt von dem Kunststoffteiles umschlossen ist, um das Ventil gasdicht abzudichten.

Mit dieser Massnahme kann die Dichtheit eines mit dem erfindungsgemässen Ventil versehenen Behälters erhöht werden.

Im folgenden wird die Erfindung anhand der beiliegenden Zeichnung erläutert, die Teilschnitte durch ein Ausführungsbeispiel des erfindungsgemässen Ventils im geschlossenen Zustand (rechter Teilschnitt) und im offenen Zustand (linker Teilschnitt) zeigt.

Das Ventil umfasst einen Ventilkörper 1, der an der Innenseite eines Behälterdeckels 2 angeformt ist, einen Verschlussteil 3, der im Ventilkörper 1 angeordnet ist, einen Haltetile 4, der am Ventilkörper 1 befestigt ist und eine Schraubenfeder 5, die zwischen dem Verschlussteil und dem Halteteil eingesetzt ist.

Wie die Figur zeigt, stellt der Behälterdeckel 2 einen Hohlzylinder dar, der an einer Stirnseite einen vorgebördelten Abschnitt 6 zum Anschluss an einen Behälterrand und in vorteilhafter Weise an der anderen Stirnseite einen im wesentlichen U-förmig ausgebildeten zweiten Abschnitt 7 aufweist, an den der Ventilkörper 1 angeformt ist. Der U-förmig ausgebildete Abschnitt 7 weist an seinem innenliegenden Schenkel einen Randabschnitt 23 auf, der einstückig mit dem Abschnitt 7 ausgebildet ist und sich im wesentlichen parallel zur Basis des Abschnittes 7 nach innen erstreckt. Der Behälterdeckel 2 ist ein Stanzteil und weist eine zentrale Oeffnung auf. Der Ventilkörper 1 weist einen Abschnitt 8, der von der Innenseite des Behälterdeckels 2 absteht und den Einlass bildet, und einen Ansatz 9 auf, der sich durch die Oeffnung in Richtung der Aussenseite des Behälterdeckels 2 erstreckt und den Auslass bildet. Der Ventilkörper 1 umschliesst den Randabschnitt 23, so dass in besonders vorteilhafter Weise eine gasdichte Dichtung erzielt wird.

Der Ventilkörper 1 hat ferner eine Durchgangsbohrung 10, die sich ausgehend vom Auslass bis zu einem Abschnitt 11 mit dem Ventilsitz erstreckt, wobei die Sitzfläche als von der Durchgangsbohrung ausgehende Schrägfläche ausgebildet ist.

Der Verschlussteil 3 hat einen zylinderförmigen Körper mit einem Flansch 13 an einem Ende, einen Dichtungsabschnitt 14, der angrenzend an den Flansch 13 ausgebildet ist, und vier Rillen 15, die sich ausgehend vom Dichtungsabschnitt 14 bis zum anderen Ende des Körpers erstrecken. Die Rillen 15 sind halbrund.

Der erfindungsgemässe Dichtungsabschnitt 14 wird durch zwei scheibenförmige Abschnitte 16, die radial vom Körper abstehen und einem Ansatz 17 gebildet, der unmittelbar an den Flansch 13 angrenzt.

Der Halteteil 4 ist als Kappe ausgebildet, die auf den Ansatz 8 aufsetzbar ist. Hierzu ist die Kappe am Rand mit einem Bund 18 und der Ansatz 8 mit einer Rille versehen, in die der Bund eingreift. Im Bodenteil 19 der Kappe sind eine Anzahl von Löchern 20 vorgesehen. Ferner ist an der Innenseite der Kappe eine Ausnehmung 21 vorgesehen, in der die Feder 5 zentriert ist.

Andererseits wird die Feder 5 an einem Ansatz 22 des Verschlussteiles 3 gehalten.

Neben dem Dichtungsabschnitt 14 am Verschlussteil 3 hat das Ventil erfindungsgemäss einen zweiten Dichtungsabschnitt 24, der am Ansatz 9 im Bereich des Auslasses ausgebildet ist.

Der zweite Dichtungsabschnitt wird durch vier scheibenförmige Abschnitte 25 gebildet. Diese Abschnitte 25 stehen schräg nach aussen vom Ansatz 9 ab und sind zum Anlass hin gerichtet.

Im geschlossenen Zustand, der im rechten Teilschnitt der Figur dargestellt ist, wird das Ventil im wesentlichen durch den im Behälter (nicht dargestellt) herrschenden Druck geschlossen; lediglich bei entleertem Behälter wird das Ventil durch die Feder 5 aus Gründen der Sicherheit geschlossen. Daraus kann man ableiten, dass die von der Feder 5 durchzuführende Schliessung des Ventils auch von mindestens einem elastischen Abschnitt bewirkt werden kann, der am Ansatz vorgesehen ist.

Durch den Druck wird der Verschlussteil 3 im Ventilkörper 1 zum Auslass hin gedrückt, so dass die scheibenförmigen Abschnitte 16 mit dem Ventilsitz in Dichtungseingriff kommen, wobei jeweils der vordere Abschnitt 16 gegen die Sitzfläche 12 gepresst wird, wenn wie beim vorliegenden Ausführungsbeispiel zwei derartige Abschnitte nebeneinanderliegend ausgebildet sind. Die Verformung der scheibenförmigen Abschnitte 16 wird dadurch verursacht, dass der Aussendurchmesser der Abschnitte grösser ist als der Innendurchmesser des den erfindungsgemässen Ventilsitz bildenden Abschnittes 11 im Ventilkörper 1.

Eine weitere Möglichkeit der Ausbildung des erfindungsgemässen Ventilsitzes ergibt sich daraus, dass der an die Sitzfläche 12 angrenzende Abschnitt konisch oder zylinderförmig ausgebildet ist.

Im offenen Zustand, der im linken Teilschnitt der Figur dargestellt ist, wird der Verschlussteil 3 des Ventils durch einen gestrichelt dargestellten Abschnitt einer Spritzeinrichtung oder dergleichen gegen den Druck im Behälter verschoben, so dass Material aus dem Behälter ausströmen kann. Dabei wird gleichzeitig der zweite Dichtungsabschnitt 24 mit dem die Oeffnung des Ventils bewirkenden Abschnitt in Dichtungseingriff gebracht, um das Austreten von Fluid aus dem Behälter in den Deckel 2 zu verhindern. Dadurch wird auch eine Verschmutzung durch schwer zu beseitigendes Fluid z.B. Polyurethan-Schaum verhindert.

## Patentansprüche

1. Ventil für einen Behälter zur Abgabe von unter Druck stehendem Fluid, welches Ventil einen verformbaren Ventilkörper (1) mit einem Durchlass und einem Ventilsitz (11), wobei der Ventilkörper im Behälterdeckel (2) befestigt ist, und einen Verschlussteil (3) mit einem Dichtungsabschnitt (14) aufweist, wobei der Verschlussteil im Durchlass angeordnet und durch Haltemittel im Ventilkörper (1) so gehalten ist, dass der Verschlussteil (3) durch Verformung des Ventilkörpers (1) relativ zum Ventilkörper verschiebbar ist, um den Dichtungsabschnitt (14) mit dem Ventilsitz (11) in und ausser Dichtungseingriff zu bringen, dadurch gekennzeichnet, dass der Ventilkörper (1) ein an der Innenseite des Deckels (2) angeformter, starrer Kunststoffteil mit einem an der Aussenseite des Deckels (2) hervorstehenden Ansatz (9) ist, der einen Dichtungsabschnitt (24) aufweist und zum Einführen in eine Spritzeinrichtung bestimmt ist, dass der Verschlussteil (3) ein Kunststoffteil ist, der im Ventilkörper (1) geführt und verschiebbar angeordnet ist, derart, dass der Dichtungsabschnitt (14) mit dem Ventilsitz (11) in Dichtungseingriff steht und ein Abschnitt aus dem Ansatz (9) hervorsteht, um den Verschlussteil (3) beim Einführen in die Spritzeinrichtung zu verschieben, und dass mindestens ein elastisches Organ (5) vorgesehen ist, das in Strömungsrichtung vor dem Ventilsitz (11) angeordnet ist und den Verschlussteil (3) gegen den Ventilsitz (11) drückt.

2. Ventil nach Anspruch 1, dadurch gekennzeichnet, dass der Verschlussteil (3) im wesentlichen zylinderförmig ausgebildet ist, und dass der Dichtungsabschnitt (14) mindestens einen elastisch verformbaren, scheibenförmigen Abschnitt (16, 17) aufweist, der im wesentlichen radial vom Verschlussteil (3) absteht und unter Verformung an den Ventilsitz (11) anliegt.

3. Ventil nach Anspruch 2, dadurch gekennzeichnet, dass der Verschlussteil (3) zwei Dichtungsabschnitte (16, 17) aufweist, die nebeneinanderliegend angeordnet sind.

4. Ventil nach Anspruch 1, dadurch gekennzeichnet, dass das elastische Organ (5) eine Schraubenfeder ist, und dass eine Kappe (19) an dem Ventilkörper (1) befestigt ist, um die Schraubenfeder (5) zu halten.

5. Ventil nach Anspruch 1, dadurch gekennzeichnet, dass das elastische Organ (5) ein einstückiger Abschnitt des Ventilkörpers (1) ist, der an der Einlasseite des Ventilkörpers (1) angeformt ist.

6. Ventil nach Anspruch 5, dadurch gekennzeichnet, dass mehrere elastische Organe vorgesehen sind.

7. Ventil nach Anspruch 1, dadurch gekennzeichnet, dass der Ansatz (9) im wesentlichen zylinderförmig ausgebildet ist, und dass der Dichtungsabschnitt (24) mindestens einen elastisch verformbaren, scheibenförmigen Abschnitt (25) aufweist, der im wesentlichen radial vom Ansatz absteht, um das Ventil beim Einsetzen in eine Spritzeinrichtung abzudichten.

8. Ventil nach Anspruch 7, dadurch gekennzeichnet, dass der Dichtungsabschnitt (24) zwei Abschnitte (25) aufweist, die nebeneinanderliegend angeordnet sind.

9. Ventil nach Anspruch 1, dadurch gekennzeichnet, dass der Kunststoffteil (1) an einen im wesentlichen U-förmig ausgebildeten zweiten Abschnitt (7) des Behälterdeckels (2) angeformt ist, und dass der U-förmige Abschnitt (7) einen Randabschnitt (23) aufweist, der einstückig am innenliegenden Schenkel des Abschnittes (7) ausgebildet ist und sich im wesentlichen parallel zur Basis des Abschnittes (7) nach innen erstreckt, wobei dieser Randabschnitt (23) von dem Kunststoffteil (1) umschlossen ist, und das Ventil vollständig gasdicht abdichtet.

## Claims

1. Valve for a container for dispensing a pressurized fluid, which valve includes a deformable valve body (1) with a passage and a valve seat (11), whereby the valve body is mounted in the lid (2) of the container, and a closure member (3) with a sealing section (14), whereby the closure member (3) is located in the passage and is held by holding means in such a manner in the valve body (1), that the closure member (3) is displaceable relative to the valve body by a deforming of the valve body (1) in order to bring the sealing section (14) into a sealing contact or out of a sealing contact with the valve seat (11), characterized in that the valve body (1) is a rigid plastic part formed at the inner side of the lid (2) and having a projection (9) projecting from the outer side of the lid (2), which comprises a sealing section (24) and is intended for the inserting into a spraying device, that the closure member (3) is a plastic part which is guided and displaceably arranged in the valve body (1) in such a manner that the sealing section (14) is in a sealing engagement with the valve seat (11) and one section projects out of the projection (9) in order to displace the closure member (3) during the insertion into the spraying device, and in that at least one elastic member (5) is foreseen which is arranged ahead of the valve seat (11) in direction of flow and presses the closure member (3) against the valve seat (11).

2. Valve according to claim 1, characterized in that the closure member (3) is substantially of a cylindrical shape, and in that the sealing section (14) comprises at least one elastically deformable disc-shaped section (16, 17) projecting substantially radially from the closure member (3) and abuts the valve seat (11) by a deformation.

3. Valve according to claim 2, characterized in that the closure member (3) includes two adjacently arranged sealing sections (16, 17).

4. Valve according to claim 1, characterized in that the elastic member (5) is a spiral spring, and in that a cap (19) is mounted at the valve body (1) in order to hold the spiral spring (5).

5. Valve according to claim 1, characterized in that the elastic member (5) is an integral section of the valve body (1) which is formed at the inlet side of the valve body (1).

6. Valve according to claim 5, characterized in that a plurality of elastic members is foreseen.

7. Valve according to claim 1, characterized in that the projection (9) is formed substantially cylindrically, and in that the sealing section (24) comprises at least one elastically deformable disk-shaped section (25) projecting substantially radially from the projection in order to seal the valve off upon the inserting into a spraying device.

8. Valve according to claim 7, characterized in that the sealing section (24) comprises two sections (25) arranged adjacent of each other.

9. Valve according to claim 1, characterized in that the plastic portion (1) is formed at a substantially U-shape formed second section (7) of the container lid (2), and in that the U-shaped section (7) comprises a rim section (23) which is formed integrally at the inner leg of the section (7) and projects inwards substantially parallel to the base of the section (7), whereby this rim section (23) is encased by the plastic portion (1) and seals the valve in a completely gastight manner.

## Revendications

1. Soupape pour un récipient, pour délivrer un fluide emmagasiné sous pression, cette soupape comportant un corps de soupape (1) déformable fixé dans le couvercle (2) du conteneur avec un passage, un siège de soupape (11) et un organe de fermeture (3) comprenant une section d'étanchéité (14), l'organe de fermeture étant agencé dans le passage et maintenu dans le corps de soupape (1) de façon à ce que l'organe de fermeture (3) puisse être déplacé par rapport au corps de soupape (1) par déformation de celui-ci, pour mettre la section d'étanchéité (14) en contact hermétique avec le siège de soupape (11) ou pour le séparer de ce dernier, caractérisée en ce que le corps de soupape (1) est une pièce en un matériau plastique rigide formée sur le côté intérieur du couvercle (2) et comportant un appendice (9) qui protubère du côté extérieur du couvercle (2), cet appendice comportant une section d'étanchéité (24) et étant destiné à être introduit dans un organe d'éjection de fluide, que l'organe de fermeture (3) est une pièce en plastique déplaçable dans le corps de soupape (1) selon une trajectoire déterminée par celui-ci, de manière à ce que la section d'étanchéité (14) soit en contact hermétique avec le siège de soupape (11) et qu'une partie protubère de l'appendice (9) pour déplacer l'organe de fermeture (3) lors de l'introduction dans l'organe d'éjection, et en ce qu'il est prévu au moins un organe élastique (5) placé en amont du siège de soupape (11) et pressant l'organe de fermeture (3) contre le siège de soupape (11).

2. Soupape selon la revendication 1, caractérisée en ce que l'organe de fermeture (3) est essentiellement cylindrique et que la section d'étanchéité (14) comprend au moins une partie en forme de disque (16, 17) élastiquement déformable qui s'étend essentiellement en direction radiale à partir de l'organe de fermeture (3) et qui s'applique par déformation contre le siège de soupape (11).

3. Soupape selon la revendication 2, caractérisée en ce que l'organe de fermeture (3) comporte deux sections d'étanchéité (16, 17) agencées côte à côte.

4. Soupape selon la revendication 1, caractérisée en ce que l'organe élastique (5) est un ressort à boudin, et en ce qu'une coupole (19) est fixée au corps de soupape (1) pour maintenir le ressort à boudin (5).

5. Soupape selon la revendication 1, caractérisée en ce que l'organe élastique (5) est d'une pièce avec le corps de soupape (1) et formé du côté de l'entrée de celui-ci.

6. Soupape selon la revendication 5, caractérisée en ce que plusieurs organes élastiques sont prévus.

7. Soupape selon la revendication 1, caractérisée en ce que l'appendice (9) est essentiellement cylindrique et que la section d'étanchéité (24) comporte au moins une partie élastiquement déformable en forme de disque (25) qui s'étend essentiellement en direction radiale à partir de l'appendice, afin de rendre la soupape étanche lors de l'insertion dans un organe d'éjection de fluide.

8. Soupape selon la revendication 7, caractérisée en ce que la section d'étanchéité (24) comporte deux éléments (25) placés côte à côte.

9. Soupape selon la revendication 1, caractérisée en ce que la partie en matière plastique (1) est encastrée avec une seconde section (7) essentiellement en forme de U du couvercle (2) du conteneur, et que cette section (7) en forme de U comporte un rebord (23) d'une pièce avec la branche intérieure de ladite section (7) et s'étendant vers l'intérieur en une direction essentiellement parallèle à la base de la section (7), ce rebord (23) étant entouré par la partie en matière plastique (1) et fermant la soupape de façon entièrement hermétique.
